# EUROPÄISCHE PATENTANMELDUNG

(11) **EP 3 854 968 A1**
(43) Veröffentlichungstag der Anmeldung: **28.07.2021**
(21) Anmeldenummer: 20214077.8
(22) Anmeldetag: 15.12.2020
(51) Int. Cl.: E05D 5/02, E05D 11/00

(54) **ROLLENBAND FÜR TÜREN AUS KUNSTSTOFF ODER HOLZ MIT EINEM FLÜGELBANDTEIL UND MIT EINEM RAHMENBANDTEIL**

(30) Priorität: 22.01.2020 DE 102020101468
(71) Anmelder: ELRAM Baubeschläge GmbH, 74354 Besigheim/Ottmarsheim (DE)
(72) Erfinder: Rahm, Walter, 71636 Ludwigsburg (DE)
(74) Vertreter: Jabbusch, Matthias

(57) **Zusammenfassung**

Bei einem Rollenband für Türen aus Kunststoff oder Holz mit einem am Flügel der Tür anordbaren Flügelbandteil und mit einem am Blendrahmen der Tür anordbaren Rahmenbandteil, wobei das Rahmenbandteil mit Verbindungsmitteln am Blendrahmen anschlagbar ist, ist vorgesehen, dass die Verbindungsmittel zusätzliche Verbindungsteile mit Einsteckköpfen umfassen, wobei die Einsteckköpfe jeweils eine Hinterschneidung aufweisen, und dass im Rahmenbandteil Einsteckvertiefungen für die Einsteckköpfe vorgesehen sind, denen etwa quer zu Einsteckrichtung für die Einsteckköpfe angeordnete Riegelelemente für die eingesteckten Einsteckköpfe zugeordnet sind.

Ein derartiges Rollenband ist gegen unrechtmäßigen Angriff besser gesichert.

## Beschreibung

Die Erfindung betrifft ein Rollenband für Türen aus Kunststoff oder Holz mit einem am Flügel der Tür anordbaren Flügelbandteil und mit einem am Blendrahmen der Tür anordbaren Rahmenbandteil, wobei das Rahmenbandteil mit Verbindungsmitteln am Blendrahmen anschlagbar ist.

Als Rollenbänder können Scharnierbänder bezeichnet werden, deren Scharnierteile einen zylindrischen Außenumfang aufweisen, einen die Scharnierachse bestimmenden Scharnierbolzen aufnehmen und die außenseitig der für Flügel und Blendrahmen verwendeten Profile dicht vor deren Vorderwandungen angeordnet sind.

Mit gattungsgemäßen Rollenbändern ausgerüstete Türen dienen nicht nur zur Aufnahme von Innentüren, sondern auch zu Aufnahme von Außentüren. Diese Außentüren können Haustüren, Kellertüren, Terrassentüren umfassen, welche ein Gebäude nach außen hin abschließen. Dabei kommt es darauf an, dass die Türen das Haus nicht nur gegen Witterungseinflüsse sicher abschließen und gute Isolationswirkungen in Bezug auf Wärme- und Kältezugang haben, weiterhin ist zu beachten, dass diese Türen kriminellen Angriffen von außen Stand halten.

Auch wenn die Zahl der Wohnungseinbrüche gegenwärtig etwas abgenommen hat, treten täglich derartige Rechtsverstöße auf. Einbrüche in Wohnhäuser können auch über Türen erfolgen, so über Haustüren oder auch über rückwärtig gelegene Keller- oder Terrassentüren.

Der Erfindung liegt die Aufgabe zugrunde, ein Rollenband der eingangsgenannten Gattung aufzuzeigen, das gegen unrechtmäßigen Angriff besser gesichert ist.

Diese Aufgabe ist erfindungsgemäß dadurch gelöst, dass die Verbindungsmittel für das Rahmenbandteil zusätzliche Verbindungsteile mit Einsteckköpfen umfassen, wobei die Einsteckköpfe jeweils eine Hinterschneidung aufweisen, und dass im Rahmenbandteil Einsteckvertiefungen für die Einsteckköpfe vorgesehen sind, denen etwa quer zur Einsteckrichtung für die Einsteckköpfe angeordnete Riegelelemente für die eingesteckten Einsteckköpfe zugeordnet sind.

Das erfindungsgemäße Rollenband weist zusätzliche Bauteile auf. Diese zusätzlichen Bauteile sind Verbindungsteile mit Einsteckköpfen. Mit diesen kann das Rahmenbandteil zusätzlich am Blendrahmen der Tür angeschlagen werden, um dessen Verankerung am Blendrahmen zu festigen. Im Stand der Technik sind für den Blendrahmen beispielsweise Senkschrauben vorgesehen. Nach der Erfindung werden zusätzliche Verbindungsteile geschaffen, die Einsteckköpfe haben.

Für die Einsteckköpfe sind im Rahmenbandteil Einsteckvertiefungen vorgesehen. Einsteckköpfe und Einsteckvertiefungen können lagerichtig einander zugeordnet werden, so dass bei einer Anlage des Rahmenbandteils am Blendrahmen die Einsteckköpfe in die Einsteckvertiefungen vorstehen. Es erfolgt dann eine Sicherung an diesen Einsteckköpfen, da die Einsteckköpfe erfindungsgemäß eine Hinterschneidung aufweisen, und Riegelelemente vorgesehen sind, die quer zur Einsteckrichtung der Einsteckköpfe angeordnet werden können. Diese Riegelelemente hintergreifen dann die Hinterschneidungen der Einsteckköpfe, so dass die Einsteckköpfe nicht mehr aus dem Rahmenbandteil herausgezogen werden können bzw. das Rahmenbandteil nicht mehr von den Einsteckköpfen abgezogen werden kann.

Die zusätzlich vorgesehenen Verbindungsteile schaffen eine verbesserte Sicherheit. Die Anlage des Rahmenbandteils am Blendrahmen ist verstärkt und fixiert, so dass es ein Einbrecher schwieriger hat, über eine Aushebung der Rahmenbandteile durch die Tür auf kriminelle Weise in ein Gebäude einzudringen.

Nach einer ersten Weiterbildung der Erfindung ist vorgesehen, dass die Verbindungsteile rotationssymmetrische Einsteckköpfe aufweisen. Diese Ausbildung vereinfacht die Handhabung der Verbindungsteile, da so auf ihre Ausrichtung nicht weiter zu achten ist. Vorzugsweise ist jede Hinterschneidung eines Einsteckkopfes durch einen Abschnitt des Einsteckkopfes mit geringerer Weite ausgebildet. Dies kann beispielsweise durch einen Materialeinzug oder durch eine Materialwegnahme hergestellt werden.

Zur konstruktiven Weiterbildung der Erfindung kann vorgesehen sein, dass die Verbindungteile Schrauben mit zylinderförmigen Einsteckköpfen sind, wobei die Hinterschneidungen durch Abschnitte des Einsteckkopfes mit geringerem Durchmesser ausgebildet sind. Eine Schraube hat grundsätzlich einen Schraubkopf, der etwas breiter ist als der Gewindeabschnitt der Schraube. Es können hier Schrauben verwendet werden, die einen zylinderförmigen Schraubkopf haben. Ein Abschnitt des Einsteckkopfes mit geringerem Durchmesser bildet dann die Hinterschneidung aus. Die Schrauben können beispielsweise als Inbusschrauben ausgebildet sein, so dass sie gleichwohl mit Werkzeugeinsatz in den Blendrahmen eingeschraubt werden können.

Der Übergang von einem Kopfabschnitt mit geringerem Durchmesser zu einem Kopfabschnitt mit größerem Durchmesser ist vorzugsweise über eine Schräge ausgebildet. In diese Schräge kann sich ein Riegelelement einschmiegen, um einen formschlüssigen Kontakt zu dem Verbindungsteil herzustellen. Hinsichtlich der Riegelelemente sieht eine Weiterbildung der Erfindung vor, dass auch jedes Riegelelement eine Schraube ist, die jeweils in einem quer zur Einsteckrichtung des Einsteckkopfes ausgerichteten Schraubgang im Flügelbauteil geführt ist. Das Riegelelement ist quer zur Ausrichtung des zusätzlichen Verbindungsteils anzubringen. Daher verläuft der Schraubgang quer zur Einsteckrichtung des Einsteckkopfes, wobei der Schraubgang die Einsteckvertiefung für die Einsteckköpfe schneidet. Das in den Schraubgang eingebrachte Riegelelement wird somit in die Einsteckvertiefungen eingebracht und kann hier den eingesteckten Einsteckkopf hintergreifen. Dies erfolgt durch eine Anlage des Riegelelementes an das Verbindungsteil im Bereich der Hinterschneidung des Einsteckkopfes. Mit dem Riegelelement und somit mit der vorzugsweise vorgesehenen Schraube wird der Einsteckkopf und damit das Verbindungsteil in der Einsteckvertiefung des Rahmenbandteils festgelegt.

Zur weiteren Ausbildung des Riegelelementes kann schließlich noch vorgesehen sein, dass das Riegelelement eine Madenschraube ist, die zumindest abschnittsweise ein Außengewinde aufweist, wobei bei einem Schraubgang zumindest abschnittsweise ein Innengewinde angeordnet ist. Das Riegelelement wird somit in den Schraubgang eingeschraubt, so dass es nicht einfach verloren gehen kann.

Ein Ausführungsbeispiel der Erfindung, aus dem sich weitere erfinderische Merkmale ergeben, ist in der Zeichnung dargestellt. Es zeigen:
- Figur 1:: eine schematische Ansicht eines Rahmenbandteils für ein erfindungsgemäßes Rollenband mit zusätzlichen Verbindungsmitteln in loser Form; und
- Figur 2:: das Rahmenbandteil gemäß Figur 1 mit den eingebauten zusätzlichen Verbindungsteilen.

Das Rahmenbandteil 1 in Figur 1 ist einstückig aus einem Metall hergestellt. Es ist insgesamt C-förmig ausgebildet, im Bereich seiner freien Enden trägt es Bohrungen 2 zur Aufnahme von Scharnierbolzen, um eine Verbindung mit einem Flügelbandteil zu ermöglichen.

Das Rahmenbandteil 1 hat eine Anlagefläche 3, mit der es an einen Blendrahmen angelegt werden kann. Es sind Durchbrüche 4 für das Hindurchführen von z.B. Senkschrauben vorgesehen.

In erfinderischer Weise weist das Rahmenbandteil 1 in Figur 1 zusätzlich Einsteckvertiefungen 5 auf. Die Einsteckvertiefungen 5 sind zylinderförmig ausgebildet, in diese können Einsteckköpfe 6 von zusätzlichen Verbindungsteilen 7 eingesteckt werden. Die Weite der Einsteckvertiefungen 5 ist etwas größer als der Außendurchmesser der Einsteckköpfe 6 in deren größtem Durchmesserbereich, so dass die Verbindungsteile 7 mit den Einsteckköpfen 6 in die Einsteckvertiefungen 5 einführbar sind.

Figur 1 zeigt, dass die Verbindungsteile 7 konkret als Schrauben 8 ausgebildet sind. In den Einsteckkopf 6 einer Schraube 8 kann in die obere Fläche eine Vertiefung eingebracht sein, die als Sechskant zur Aufnahme eines Inbusschlüssels ausgebildet ist. Eine Schraube 8 kann daher vor Anbau des Rahmenbandteils 1 an der definierten Stelle des Blendrahmens in diesen eingeschraubt werden. Das Rahmenbandteil 1 wird dann später unter Einführen des Einsteckkopfes 6 in die Einsteckvertiefungen 5 auf die Schraube 8 aufgesteckt und mit durch Durchbrüche 4 hindurchgeführten weiteren Schrauben 8 weiter fixiert.

Erfindungsgemäß tritt aber auch eine Fixierung der eingesteckten Schrauben 8 ein. Dazu weist jedes Verbindungsteil 7 im Bereich seines Einsteckkopfes 6 eine Hinterschneidung 9 auf. Diese Hinterschneidung 9 wird durch einen Abschnitt des Einsteckkopfes 6 mit verringertem Außendurchmesser ausgebildet.

In das Rahmenbandteil 1 ist bei jeder Einsteckvertiefung 5 zusätzlich ein Schraubgang 10 eingebracht. Der Schraubgang 10 verläuft quer zur Einsteckrichtung des Verbindungsteils 7 in das Rahmenbandteil 1, dabei schneidet der Schraubgang 10 die Einsteckvertiefung 5.

Ist der Einsteckkopf 6 in die Einsteckvertiefung 5 eingebracht, dann ist die Hinterschneidung 9 etwa auf Höhe des Schraubgangs 10 angeordnet. Ein in den Schraubgang 10 eingebrachtes Riegelelement 11 wird dann der Hinterschneidung 9 angenähert und hintergreift den Abschnitt des Einsteckkopfes 6 mit dem größeren Durchmesser. Das Verbindungteil 7 ist in seiner Lage in der Einsteckvertiefung 5 fixiert.

Diese Fixierung ist Figur 2 gezeigt. Das Verbindungsteil 7 befindet sich mit seinem Einsteckkopf 6 innerhalb der Einsteckvertiefung 5, zusätzlich ist das Riegelelement 11 in dem Schraubgang 10 eingebracht. Eine feste Verbindung zwischen Rahmenbandteil 1 und vorzugsweise im Blendrahmen versenkten Verbindungsteilen 7 in Form von Schrauben 8 ist hergestellt.

## Patentansprüche

1. Rollenband für Türen aus Kunststoff oder Holz mit einem am Flügel der Tür anordbaren Flügelbandteil und mit einem am Blendrahmen der Tür anordbaren Rahmenbandteil, wobei das Rahmenbandteil mit Verbindungsmitteln am Blendrahmen anschlagbar ist,
**dadurch gekennzeichnet,**
**dass** die Verbindungsmittel zusätzliche Verbindungsteile (7) mit Einsteckköpfen (6) umfassen, wobei die Einsteckköpfe (6) jeweils eine Hinterschneidung (9) aufweisen, und dass im Rahmenbandteil (1) Einsteckvertiefungen (5) für die Einsteckköpfe (6) vorgesehen sind, denen etwa quer zu Einsteckrichtung für die Einsteckköpfe (6) angeordnete Riegelelemente (11) für die eingesteckten Einsteckköpfe (6) zugeordnet sind.

2. Rollenband nach Anspruch 1, **dadurch gekennzeichnet, dass** die Verbindungsteile (7) rotationssymmetrische Einsteckköpfe (6) aufweisen.

3. Rollenband nach Anspruch 1 oder 2, **dadurch gekennzeichnet, dass** jede Hinterschneidung (9) eines Einsteckkopfes (6) durch einen Abschnitt des Einsteckkopfes (6) mit geringerer Weite ausgebildet ist.

4. Rollenband nach einem der vorhergehenden Ansprüche, **dadurch gekennzeichnet, dass** die Verbindungsteile (7) Schrauben (8) mit zylinderförmigen Einsteckköpfen (6) sind, wobei die Hinterschneidungen (9) durch Abschnitte des Einsteckkopfes (6) mit geringerem Durchmesser ausgebildet sind.

5. Rollenband nach Anspruch 4, **dadurch gekennzeichnet, dass** der Übergang von einem Kopfabschnitt mit geringerem Durchmesser zu einem Kopfabschnitt mit größerem Durchmesser über eine Schräge ausgebildet ist.

6. Rollenband nach einem der vorhergehenden Ansprüche, **dadurch gekennzeichnet, dass** das jedes Riegelelement (11) eine Schraube (8) ist, die jeweils in einem quer zur Einsteckrichtung eines Einsteckkopfes (6) ausgerichteten Schraubgang (10) im Rahmenbandteil (1) geführt ist, wobei der Schraubgang (10) die Einsteckvertiefung (5) im Rahmenbandteil (1) schneidet.

7. Rollenband nach Anspruch 6, **dadurch gekennzeichnet, dass** die Schraube (8) für das Riegelelement (11) eine Madenschraube ist, die zumindest abschnittsweise ein Außengewinde aufweist, wobei im Schraubgang (10) zumindest abschnittsweise ein Innengewinde angeordnet ist.
